# NEUE EUROPÄISCHE PATENTSCHRIFT

(11) **EP 3 363 652 B2**
(45) Veröffentlichungstag und Bekanntmachung des Hinweises auf die Entscheidung über den Einspruch: **28.02.2024**
(45) Hinweis auf die Patenterteilung: 07.04.2021
(21) Anmeldenummer: 18000151.3
(22) Anmeldetag: 15.02.2018
(51) Int. Cl.: B42D 25/324, B42D 25/328, B42D 25/342, B42D 25/346, B42D 25/364, B42D 25/369, B42D 25/373, B42D 25/378, B42D 25/29, B42D 25/425, B42D 25/455, B42D 25/46, B42D 25/47, B44C 1/16

(54) **SICHERHEITSELEMENT-TRANSFERMATERIAL UND VERFAHREN ZUM HERSTELLEN DESSELBEN**
SECURITY ELEMENT TRANSFER MATERIAL AND METHOD FOR MANUFACTURING THE SAME
MATÉRIAU DE TRANSFERT D'ÉLÉMENTS DE SÉCURITÉ ET SON PROCÉDÉ DE FABRICATION

(30) Priorität: 17.02.2017 DE 102017001598
(43) Veröffentlichungstag der Anmeldung: 22.08.2018
(73) Patentinhaber: Giesecke+Devrient Currency Technology GmbH, 81677 München (DE)
(72) Erfinder: Fuhse, Christian, 83624 Otterfing (DE); Schinabeck, Josef, 82467 Garmisch-Partenkirchen (DE); Teufel, Björn, 83700 Weißach (DE)
(74) Vertreter: LKGLOBAL Lorenz & Kopf Patentanwalt Attorney at Law PartG mbB

(56) Entgegenhaltungen:
- EP-B1- 0 626 909
- EP-B1- 1 940 618
- WO-A1-2010/031543
- WO-A1-2012/164011
- WO-A2-2010/072339
- DE-A1-102011 117 044
- DE-A1-102013 007 484
- US-A- 4 246 307

## Beschreibung

Die Erfindung betrifft ein Sicherheitselement-Transfermaterial, umfassend: einen Sicherheitselement-Schichtverbund, der eine Vielzahl von Schichten aufweist, wozu mindestens eine einen optisch variablen Effekt entfaltende Merkmalsschicht und eine Klebstoffschicht gehören, wobei die Merkmalsschicht die Schicht ist, die nach einer Übertragung eines Sicherheitselements auf ein Wertdokumentsubstrat einem Betrachter zugewandt ist; ein Trägersubstrat, das mit der Merkmalsschicht des Sicherheitselement-Schichtverbunds abtrennbar verbunden ist; eine zumindest eine Aussparung aufweisende Maskenschicht, die so beschaffen ist, dass der Sicherheitselement-Schichtverbund im Bereich der zumindest einen Aussparung der Maskenschicht durch Einwirkung von Druck und gegebenenfalls Wärme mittels der Klebstoffschicht mit dem Wertdokumentsubstrat verklebt und dann vom Trägersubstrat abgelöst werden kann, wobei im Bereich außerhalb der zumindest einen Aussparung der Maskenschicht ein Verkleben des Sicherheitselement-Schichtverbunds mit dem Wertdokumentsubstrat und ein darauffolgendes Ablösen des Sicherheitselement-Schichtverbunds vom Trägersubstrat verhindert wird. Die Erfindung betrifft des Weiteren Verfahren zum Herstellen des Sicherheitselement-Transfermaterials.

Wertgegenstände, wie etwa Markenartikel oder Wertdokumente, insbesondere Banknoten, werden oft mit Sicherheitselementen ausgestattet, die eine Überprüfung der Echtheit des Wertgegenstands erlauben und die zugleich als Schutz vor unerlaubter Reproduktion dienen. Häufig werden die dafür verwendeten Sicherheitselemente nicht einzeln, sondern in Form von Transferbändern mit einer Vielzahl von als Transferelement ausgebildeten Sicherheitselementen bereitgestellt. Kennzeichnend für Transferbänder ist, dass die Sicherheitselemente auf einer Trägerschicht vorbereitet werden, wobei die Reihenfolge der Schichten der Transferelemente umgekehrt sein muss, wie sie später auf dem zu schützenden Gegenstand vorliegen soll. Die Trägerschicht wird beim Transfer typischerweise von dem Schichtaufbau der Sicherheitselemente abgezogen. Auf der der Trägerschicht entgegengesetzten Seite weisen die Transferbänder eine Klebeschicht auf, meist aus einem Heißsiegelklebstoff bzw. Heißsiegellack, der bei der Übertragung der Sicherheitselemente schmilzt und die Sicherheitselemente mit dem zu sichernden Gegenstand verklebt. Das Transferband wird mit der Heißsiegelklebeschicht auf den Gegenstand aufgelegt und mittels eines beheizten Transferstempels oder einer Transferrolle angepresst und in der Umrissform des erhitzten Transferstempels auf den Gegenstand übertragen. Transferelemente, Transferbänder und die Übertragung von Transferelementen auf Zielsubstrate sind beispielsweise in der EP 0 420 261 B1 und der WO 2005/108108 A2 beschrieben.

In der Praxis hat sich gezeigt, dass gerade bei der Verwendung stabilerer und/oder flexibler UV-Prägelacke Transferelemente, z.B. Transfer-Patche, nicht sauber an der Grenze des erwärmten Bereichs abreißen. Dies führt zu unsauberen Rändern und ggf. auch dazu, dass an den übertragenen Patches Reste des Folienverbundes hängen bleiben, die aus dem Schichtverbund im nicht verklebten Bereich gerissen wurden. Diese Reste sind unerwünscht, da sie sich später lösen und in Form von Verunreinigungen nachfolgende Bearbeitungsschritte, z.B. Druckprozesse, beeinträchtigen.

Anstelle der Formgebung der Transferelemente durch den Transferstempel beim Übertragungsprozess können die einzelnen Transferelemente auch bereits auf dem Transferband in der gewünschten Umrissform vorgefertigt vorliegen. Die Vorfertigung getrennter Einzel-Sicherheitselemente ist z.B. dann sinnvoll, wenn die Sicherheitselemente einen Schichtaufbau haben, der eine exakte Durchtrennung des gesamten Schichtaufbaus während des Transferprozesses schwierig macht. Dies ist z.B. dann der Fall, wenn der Schichtaufbau des zu übertragenden Sicherheitselements ein permanentes Trägersubstrat, beispielsweise eine Kunststofffolie, enthält. Trägersubstrate innerhalb des Schichtaufbaus von Sicherheitselementen sind zweckmäßig, wenn die Sicherheitselemente besonders stabil ausgebildet werden müssen, beispielsweise wenn sie selbsttragend sein müssen, weil sie zum Verschließen einer durchgehenden Öffnung in dem zu sichernden Gegenstand verwendet werden sollen. Je nach Gegenstand und Größe der zu verschließenden Öffnung können dabei hohe Anforderungen an die Stabilität der Sicherheitselemente gestellt werden. Banknoten beispielsweise sind während ihrer Umlaufdauer hohen Beanspruchungen ausgesetzt, werden abgegriffen, geknickt und unter Umständen Nässe ausgesetzt. Die Sicherheitselemente müssen diesen Beanspruchungen genauso standhalten können wie das Banknotenpapier selbst, da ansonsten die Gefahr bestünde, dass nach einer gewissen Umlaufzeit die durchgehende Öffnung in der Banknote freigelegt wird.

Sicherheitselemente, deren Schichtaufbau ein stabiles Trägersubstrat, typischerweise eine Kunststofffolie, umfasst, müssen auf einem Transfermaterial als vorgefertigte Einzelelemente vorliegen, was bedeutet, dass die Umrissformen der Sicherheitselemente in dem Sicherheitselementmaterial vorab vorgeschnitten werden müssen. Das Vorschneiden kann beispielsweise mittels eines Lasers durchgeführt werden.

Dabei ergibt sich das Problem, dass die Schnitttiefe sehr exakt kontrolliert werden muss, um einerseits den kompletten Schichtaufbau des Sicherheitselements zu durchtrennen, andererseits aber das Trägermaterial, das beim Transfer abgetrennt wird, nicht zu verletzen. Als Trägermaterialien werden üblicherweise Kunststofffolien verwendet. Kunststofffolien haben zwar einen hohen Einreißwiderstand, aber einen geringen Weiterreißwiderstand. Wenn sie angeschnitten werden, ist es kaum zu vermeiden, dass das als Endlosmaterial vorliegende Sicherheitselement-Transfermaterial im Lauf des Übertragungsprozesses der Sicherheitselemente auf Wertgegenstände an einigen Stellen reißt. Man muss auch berücksichtigen, dass es sich bei den zu durchtrennenden Schichtaufbauten bzw. nicht zu durchtrennenden Trägerfolien um Materialien mit Dicken im Mikrometerbereich handelt. Die Sicherheitselement-Schichtaufbauten haben typischerweise Dicken im Bereich von etwa 20 µm bis 30 µm, und die Trägerfolien haben typischerweise Dicken im Bereich von 10 µm bis 20 µm. Bei der hier erforderlichen Präzision ist es problematisch, einen Schneidvorgang so durchzuführen, dass zwar der Sicherheitselement-Schichtverbund vollständig durchtrennt wird, der Schneidvorgang aber so rechtzeitig gestoppt wird, dass die Trägerfolie nirgendwo angeschnitten wird. Durch die teilweise angeschnittene Trägerfolie verliert das Sicherheitselement-Transfermaterial jedoch an Stabilität, reißt unter Umständen sogar, weshalb eine genaue und reibungslose Applikation der Sicherheitselemente aus dem Endlosmaterial auf die zu schützenden Produkte nicht mehr gewährleistet ist.

Ein Sicherheitselement-Transfermaterial in Form eines Endlosmaterials, in dem Sicherheitselemente in den gewünschten Umrissformen vorgeschnitten, und die vorgeschnittenen Elemente dann ohne Gefahr des Reißens des Trägermaterials auf zu sichernde Produkte übertragen werden können, ist aus der WO 2010/031543 A1 bekannt. Das Sicherheitselement-Transfermaterial ist ein Endlosmaterial, insbesondere ein Band mit mehreren hundert Metern Länge und einer Breite von einigen wenigen Millimetern/Zentimetern bis zu mehreren Metern. Das Sicherheitselement-Transfermaterial weist einen Sicherheitselement-Schichtverbund, d.h. das eigentliche Sicherheitselement-Material, und einen temporären Träger, d.h. das Material, auf dem die Sicherheitselemente "bevorratet" werden, auf. Der temporäre Träger basiert auf einem Trägerschichtverbund, bestehend aus einem ersten und einem zweiten temporären Trägersubstrat, die mittels einer Klebstoffschicht unlösbar verklebt sind. Der Sicherheitselement-Schichtverbund ist mit einem temporären Träger entweder unmittelbar oder mittels einer Releaseschicht verbunden. Die Releaseschicht ist von konventioneller Art und erleichtert die Ablösung der Sicherheitselemente von dem temporären Träger beim Übertragungsvorgang auf einen Wertgegenstand. Der temporäre Träger befindet sich an der Seite des Sicherheitselement-Schichtverbunds, der nach der Übertragung der Sicherheitselemente einem Betrachter zugewandt ist. Die Bezeichnung "temporäre" Trägersubstrate drückt aus, dass diese Trägersubstrate im Gegensatz zum "permanenten" Trägersubstrat nicht Bestandteil der Sicherheitselemente sind. Die Ausbildung des temporären Trägers als Trägerschichtverbund vermeidet, dass beim Schneiden der Umrissformen der Sicherheitselemente die Stabilität des temporären Trägers durch Anschneiden des temporären Trägers beeinträchtigt wird. Ein vergleichbares Ergebnis kann nicht einfach dadurch erzielt werden, dass eine einzige temporäre Trägerfolie entsprechend dicker gestaltet wird, da Kunststofffolien einen geringen Weiterreißwiderstand haben, d.h. wenn eine Folie auch nur ganz geringfügig angeschnitten ist, reißt sie leicht weiter und unter Umständen vollständig durch. Anders bei dem Trägerschichtverbund, bestehend aus einem ersten und einem zweiten temporären Trägersubstrat, die mittels einer Klebstoffschicht unlösbar verklebt sind: selbst wenn eines der temporären Trägersubstrate vollständig durchtrennt wird, bleibt das weitere temporäre Trägersubstrat (oder gegebenenfalls die weiteren temporären Trägersubstrate) in aller Regel unbeschädigt und dementsprechend stabil. Der Klebstoff bildet darüber hinaus noch eine zusätzliche "Pufferzone" zwischen den temporären Trägersubstraten.

Die in der der WO 2010/ 031543 A1 beschriebene Methode besteht darin, Patchfolien vor der Applikation zu entgittern. Dazu werden mit einer Stanze in die zu übertragenden Schichten die Formen des Patches gestanzt, d.h. die Schichten mit der Stanze durchbrochen. Beim Entgittern werden diese Schichten dann in den Bereichen außerhalb des Patches abgezogen, während sie in den Patch-Bereichen auf der Trägerfolie verbleiben. Damit ist sichergestellt, dass die Patches nach der Applikation saubere Ränder aufweisen. Ein Nachteil dieses Verfahrens ist jedoch, dass der Schichtaufbau eine zum Entgittern ausreichende Stabilität aufweisen muss, was z.B. durch Einbringung einer stabilisierenden Folienlage erfolgen kann. Dies ist jedoch wieder mit einem Dickenzuwachs des fertigen Patches verbunden, was in der Praxis unerwünscht ist.

Die WO 2010/072339 A2 und die WO 2012/164011 A1 beschreiben jeweils ein Verfahren zum Herstellen eines Sicherheitselements sowie eine Transferfolie.

Das Patent US 4,246,307 beschreibt einen laminierten Aufkleber und eine laminierte Ausweiskarte, jeweils mit Manipulationsschutz, wobei der Versuch des Ablösens des Laminats an bestimmten Stellen zu einem Zerreißen einer rückwärtigen Schicht führen würde.

Der Erfindung liegt die Aufgabe zugrunde, eine Methode zur Übertragung eines Transferelements, z.B. eines Transfer-Patch, bereitzustellen, bei der einerseits eine geringe Dicke des fertigen Patches und andererseits ein zuverlässiger Transfer des Patches mit sauberen Rändern erreicht werden kann.

Diese Aufgabe wird durch die im Hauptanspruch 1 sowie in den nebengeordneten unabhängigen Ansprüchen 5 und 6 definierte Merkmalskombination gelöst. Weiterbildungen sind Gegenstand der abhängigen Ansprüche.

### Zusammenfassung der Erfindung

(Erster Aspekt der Erfindung) Sicherheitselement-Transfermaterial nach Anspruch 1.

Das Trägersubstrat des Sicherheitselement-Transfermaterials ist insbesondere eine Folie. Das Trägersubstrat des Sicherheitselement-Transfermaterials kann aber auch ein Trägerschichtverbund sein, bestehend aus einer ersten Folie und einer zweiten Folie, die mittels einer Klebstoffschicht unlösbar verklebt sind.

(Zweiter Aspekt der Erfindung) Verfahren zum Herstellen eines Sicherheitselement-Transfermaterials nach Anspruch 5.

(Dritter Aspekt der Erfindung) Verfahren zum Herstellen eines Sicherheitselement-Transfermaterials nach Anspruch 6.

### Ausführliche Beschreibung der Erfindung

Eine Betrachtung im Auflicht ist im Sinne dieser Erfindung eine Beleuchtung des Wertdokuments von einer Seite und eine Betrachtung des Wertdokuments von derselben Seite. Eine Betrachtung im Auflicht liegt somit beispielsweise dann vor, wenn die Vorderseite des Wertdokuments beleuchtet und auch betrachtet wird.

Eine Betrachtung im Durchlicht ist im Sinne dieser Erfindung eine Beleuchtung eines Wertdokuments von einer Seite und eine Betrachtung des Wertdokuments von einer anderen Seite, insbesondere der gegenüberliegenden Seite. Eine Betrachtung im Durchlicht liegt somit beispielsweise dann vor, wenn die Rückseite des Wertdokuments beleuchtet und die Vorderseite des Wertdokuments betrachtet wird. Das Licht scheint somit durch das Wertdokument hindurch.

Bei einem Wertdokument im Sinne der Erfindung kann es sich z.B. um Banknoten oder Ausweisdokumente handeln, aber auch um Aktien, Urkunden, Briefmarken, Schecks, Eintrittskarten, Fahrkarten, Flugscheine, Ausweise, Visasticker oder Ähnliches sowie Etiketten, Siegel, Verpackungen oder andere Elemente. Die vereinfachende Benennung "Wertdokument" schließt deshalb im Folgenden stets Dokumente der genannten Art ein. Der Begriff Wertdokument schließt auch Sicherheitspapier zur Herstellung von Banknoten ein. Der Begriff Banknote schließt insbesondere eine Papierbanknote, eine Polymerbanknote oder eine Folienverbundbanknote ein.

Bei dem Transferelement, d.h. dem zu übertragenden Sicherheitselement, kann es sich insbesondere um einen Transfer-Patch bzw. Transfer-Etikett oder um einen Transfer-Streifen oder Transfer-Faden handeln. Die Erfindung wird in der folgenden ausführlichen Beschreibung anhand des Beispiels eines Transfer-Patches beschrieben, ist also nicht als auf einen Patch eingeschränkt auszulegen.

Anstelle des Begriffs Merkmalsschicht wird hierin auch der Begriff Funktionsschicht verwendet. Bei der Funktionsschicht kann es sich um eine einzelne (Funktions-)Schicht oder um mehrere (Funktions-)Schichten handeln.

Anstelle der Formulierung "eine zumindest eine Aussparung aufweisende Maskenschicht" wird hierin auch der Begriff Lochmaske verwendet.

Transfer-Patche finden z.B. in der ersten Serie der EURO-Banknoten Anwendung, z.B. in Form des auf der EURO-50-Banknote applizierten Hologramm-Patches.

Erfindungsgemäß kann ein Transfermaterial gemäß der folgenden bevorzugten Ausführungsform realisiert werden:

### 1. Bereitstellung eines Transferfolienaufbaus:

Ausgangspunkt ist ein gewöhnlicher Transferfolienaufbau, wie er z.B. auch für die Applikation von Transferstreifen verwendet wird. Ein solcher Aufbau basiert auf einer Trägerfolie, einer oder mehreren darauf befindlichen Funktionsschichten sowie einer Heißsiegellackschicht. Die Funktionsschichten stellen optisch variable Sicherheitsmerkmale bereit, also z.B. Prägehologramme, Mikrospiegelelemente, Subwellenlängenstrukturen und dergleichen. Die optisch variablen Sicherheitsmerkmale sind in der Regel durch einen Prägelack, z.B. einen UV-Prägelack, mit darin eingeprägten Mikrostrukturen sowie einer zumindest bereichsweise vorliegenden Metallisierung gegeben. Oft liegen hier noch weitere Schichten vor, z.B. Schutzlacke oder Primer, an die sich dann am Ende der Heißsiegellack anschließt. Auch die Heißsiegellackschicht kann tatsächlich aus mehreren Schichten unterschiedlicher Lacke bestehen. Die Funktionsschichten weisen nur eine schwache Haftung an der Trägerfolie auf, was z.B. durch eine schlechte Haftung des Prägelacks an der Trägerfolie oder durch die Einbringung einer speziellen Trennschicht erreicht werden kann.

### 2. Aufbringen einer Lochmaske:

Auf den oben genannten Transferfolienaufbau wird erfindungsgemäß eine Lochmaske aufgebracht. Die Lochmaske kann insbesondere durch eine Lochfolie gegeben sein, aus der die Formen der gewünschten Patche ausgestanzt sind. Eine solche Lochfolie wird auf den Transferfolienaufbau vorteilhaft aufkaschiert bzw. aufgeklebt. Dies kann mit einem Kaschierkleber erfolgen oder einfach durch Nutzung der Klebkraft des ohnehin vorhandenen Heißsiegellacks. Mit Vorteil kann die dem Heißsiegellack zugewandte Seite vorher mit einem Primer versehen sein, der ein besseres Verkleben von Lochfolie und Funktionsschichten ermöglicht. Lochfolie und Funktionsschichten können auch nur bereichsweise verklebt werden. Theoretisch kann die Lochfolie auch erst durch das Aufschmelzen des Heißsiegellacks bei der Applikation mit den Funktionsschichten verkleben. In der Praxis ist es aber vorteilhaft, durch ein zumindest bereichsweises Verkleben ein Verrutschen der Lochfolie zu verhindern.

### 3. Applikation:

Bei der Applikation wird der Patch wie üblich erwärmt, wobei der Heißsiegellack aufschmilzt und mit dem (Wertdokument-)Substrat verklebt. Das (Wertdokument-)Substrat kann z.B. ein Papier- oder Polymersubstrat oder ein Papier/Polymer-Verbundsubstrat sein.

Die Erwärmung kann dabei bereichsweise (d.h. in einem Bereich, der etwas größer als der Patch selbst ist) oder vollflächig erfolgen. Trennt man dann den Folienaufbau vom (Wertdokument-)Substrat, so verbleiben die Funktionsschichten im Patch-Bereich am (Wertdokument-)Substrat, da der Heißsiegellack zum Papier für eine stärkere Haftung sorgt als die Haftung zwischen Trägerfolie und Funktionsschichten. Im Bereich außerhalb des Patches verbleiben die Funktionsschichten auf der Trägerfolie.

Die Maskenfolie erfüllt dabei zwei Aufgaben:
i) Verhinderung des Verklebens von Funktionsschichten und (Wertdokument-)Substrat.
ii) Stabilisierung des Schichtverbunds zur Verhinderung des Aufreißens der Funktionsschicht in Bereichen außerhalb des Patches.

Weitere bevorzugte Ausführungsvarianten:

### Alternative Methode zur Bereitstellung der Lochmaske:

Anstelle des Kaschierens einer fertigen Lochmaske auf den Transferverbund (siehe die obige bevorzugte Ausführungsform, wobei das Kaschieren in der Regel registriert bzw. registergenau erfolgt), kann die entsprechende Folie auch erst nach der Kaschierung gelocht werden. Die Folie wird dazu nur in den Bereichen außerhalb des späteren Patches mit der Transferfolie verklebt (durch Aufschmelzen bzw. durch Aktivierung des Heißsiegellacks oder mithilfe eines bereichsweise aufgebrachten Kaschierklebers). Aufgrund der Positionierungstoleranzen von Verklebung und Stanz-Schnitt ist es vorteilhaft, die Verklebung mit ausreichend Abstand vom Patch enden zu lassen. Es werden dann die Patchformen ausgestanzt und die Folie in den Bereichen der Löcher z.B. mittels Druckluft oder mittels Ziehen über eine scharfe Kante entfernt. Ein wesentlicher Vorteil dieser Variante ist, dass die Patche nach der Applikation auf das (Wertdokument-)Substrat nicht aus dem Funktionsschichtenverbund herausgerissen werden müssen (also ein Bruch innerhalb der Funktionsschichten erfolgen muss), sondern die Funktionsschichten am Patch-Rand bereits durch das Stanzen sauber durchtrennt sind. Dies führt zu sehr sauberen Patch-Rändern.

Weitere bevorzugte Ausführungsvarianten:

### Funktionsschichten:

In den Funktionsschichten können z.B. Mikrospiegel, Hologrammstrukturen, Subwellenlängenstrukturen oder (z.B. eingebettete) Mikrolinsen eingebracht sein. Mikrolinsen können insbesondere in Kombination mit in einer separaten Ebene ausgebildeten Mikrobildern vorliegen und auf diese Weise optisch variable Sicherheitsmerkmale in Form sogenannter Moire-Magnifier, Modulo-Mapper, Kippbilder und dergleichen erzeugen. Auf Mikrolinsen in Kombination mit Mikrobildern basierende Sicherheitsmerkmale sind z.B. aus der WO 2006/087138 A1 bekannt.

Mikrospiegel, Hologammstrukturen u.s.w. sind in der Regel mit einer zumindest bereichsweise vorliegenden Metallisierung beschichtet, die aus einem Metall, z.B. Al oder Ag, einer hochbrechenden Beschichtung, z.B. ZnS oder TiO2 , oder einem farbkippenden Dreischichtsystem Reflektor/ Dielektrikum/ Absorber bestehen kann (z.B. ein AI/SiO2/ Cr-Aufbau).

### Heißsiegellack:

Wesentlich für den Heißsieggellack ist, dass er am Ende bei der Applikation durch Druck und ggf. erhöhte Temperatur für die gewünschte Verklebung sorgt. Durch die Wärme kann er aufschmelzen und/ oder aktiviert werden. Es kann auch vorgesehen sein, den Heißsiegellack anschließend z.B. mittels UV-Strahlung noch nachzubehandeln (Nachvernetzung).

### Foliendicken:

Die Lochfolie ist vorzugsweise möglichst dünn. Es können mit Vorteil Folien mit Dicken in einem Bereich von 4,5 µm bis 19 µm eingesetzt werden. Als Folie wird vorzugsweise eine Polyethylenterephthalat(PET)-Folie vewendet. Als Trägerfolien werden vorzugsweise eher dickere Folien eingesetzt, z.B. eine 19 µm dicke PET-Folie. In den Ausführungsformen, bei denen in die Funktionsschichten mittels Stanzen hineingestanzt wird, wird in der Regel auch etwas in die Trägerfolie hineingestanzt. Dabei muss sichergestellt werden, dass die Trägerfolie nach der Applikation des Patches auf das (Wertdokument-)Substrat nicht reißt. Gemäß einer vorteilhaften Variante wird hierbei als Trägerfolie nicht eine einzelne Trägerfolie verwendet, sondern ein aus zwei Folien bestehender Kaschierverbund, wie er aus der WO 2010/031543 A1 bekannt ist (z.B. eine 12 µm dicke Folie und eine 19 µm dicke Folie, die miteinander verklebt sind): dann wird beim Stanzen nur eine der beiden Folien angestanzt, während die zweite Folie unbeschädigt bleibt. Eine einzelne angestanzte Folie reißt leichter als ein Kaschierverbund, da der "Anriss" einer Folie mehr Kraft erfordert als das Weiterreißen.

### Applikation des Transferpatches auf das (Wertdokument-)Substrat:

Für einen besseren Transfer kann es vorteilhaft sein, die Trägerfolie über eine scharfe Kante (bzw. einen Keil) vom restlichen Schichtverbund abzuziehen.

### Weitere bevorzugte Parameter:

Die Funktionsschichten enthalten vorzugsweise Prägelacke, die typischerweise eine Gesamtdicke in einem Bereich von 2 µm bis 7 µm aufweisen. Typische Prägetiefen können ja nach Strukturtyp in einem Bereich von z.B. 100 nm bis 3,5 µm liegen.
Die Gesamtdicke des Patches ohne Trägerfolie liegt bevorzugt unterhalb von 50 µm, weiter bevorzugt unterhalb von 30 µm und insbesondere bevorzugt unterhalb von 20 µm.
Typische Patch-Abmessungen liegen bei einer Breite von z.B. 5 mm bis 25 mm und Höhen von z.B. 5 mm bis 70 mm.
Die Patch-Form kann beliebig gewählt werden. Ovale Formen sind in der Regel einfacher zu applizieren als z.B. rechteckige Formen. Unter Umständen kann ein gezackter Rand von Vorteil sein. Insbesondere die Variante des Stanzens der Funktionsschichten (siehe oben) ermöglicht auch die Applikation von Patches mit komplexen Umrissformen, die unter normalen Bedingungen schwer zu applizieren sind.

### Weitere grundsätzliche Anmerkungen:

Die erfindungsgemäß verwendbare Prägestruktur ist insbesondere in einen Prägelack eingeprägt. Im Rahmen der vorliegenden Anmeldung umfasst der Ausdruck "optisch-variabler Effekt" neben Hologrammen auch hologrammähnliche Beugungsstrukturen, also beispielsweise Strukturen, die kein definiertes Bild, sondern einen verschwommen farbigen Eindruck erzeugen. Ebenso unter dem Ausdruck "optisch-variabler Effekt" subsumiert werden Beugungsmuster, Strukturen mit Farbkippeffekt, Kinoforme, Strukturen mit einem Mikrolinseneffekt, Strukturen mit isotropen oder anisotropen Streuungseffekten oder mit anderen Interferenzeffekten, Subwellenlängenstrukturen, Mottenaugenstrukturen, Mikrolinsenstrukturen und Mikrostrukturen für Moire-Magnifier oder Modulo Mapper, Mikrospiegelstrukturen und Mikroprismenstrukturen.

Bevorzugte reflektierende Prägestrukturen enthalten z.B. einen interferenzfähigen, mehrschichtigen Aufbau mit
- einer reflektierenden Schicht (insbesondere einer metallischen, reflektierenden Schicht);
- einer semitransparenten (Spiegel-)Schicht (die insbesondere von der Gruppe bestehend aus Al, Ag, Ni, Cr, Cu, Au und einer Legierung eines oder mehrerer der vorstehend genannten Elemente gewählt ist); und
- einer zwischen der reflektierenden Schicht und der semitransparenten (Spiegel-) Schicht angeordneten dielektrischen Schicht,
wobei sich die Farbe des mehrschichtigen Aufbaus mit der Änderung des Betrachtungswinkels ändert.

Es ist möglich, ein bei Betrachtung der Vorderseite im Auflicht erkennbares erstes Erscheinungsbild des interferenzfähigen, mehrschichtigen Aufbaus und ein bei Betrachtung der Vorderseite im Durchlicht erkennbares zweites Erscheinungsbild des interferenzfähigen, mehrschichtigen Aufbaus zu erzeugen, z.B. durch Aussparungen in der reflektierenden Schicht und/ oder der semitransparenten Schicht. Ein solches Foliensicherheitselement mit unterschiedlichem Auflicht-/Durchlicht-Erscheinungsbild ist aus der WO 2009/149831 A2 bekannt. Beispielsweise kann die semitransparente Schicht eine Vielzahl rasterartig angeordneter Aussparungen aufweisen, die in ihrer Gesamtheit ein Zeichen, ein Bild oder ein Muster ergeben. Das auf diese Weise erzeugte Muster ist im Auflicht sichtbar und verschwindet im Durchlicht. Alternativ und/ oder zusätzlich kann ein unterschiedliches Auflicht-/Durchlicht-Erscheinungsbild des mehrschichtigen Aufbaus dadurch bewerkstelligt werden, dass man den Aufbau mit einer Reliefstruktur kombiniert, insbesondere einer diffraktiven Reliefstruktur, einer mikrooptischen Reliefstruktur oder einer Sublambda-Struktur.

Weitere bevorzugte reflektierende Prägestrukturen enthalten z.B. einen mehrschichtigen Aufbau mit zwei semitransparenten Schichten und einer zwischen den zwei semitransparenten Schichten angeordneten dielektrischen Schicht, wobei der mehrschichtige Aufbau bei der Betrachtung im Auflicht einerseits und bei der Betrachtung im Durchlicht andererseits unterschiedliche Farbtöne aufweist, insbesondere bei der Betrachtung im Auflicht goldfarben erscheint und bei der Betrachtung im Durchlicht einen blauen Farbton zeigt. Die beiden unterschiedlichen Farbtöne sind insbesondere Komplementärfarben. Ein solcher mehrschichtiger Aufbau beruht insbesondere auf zwei semitransparenten Spiegelschichten und einer zwischen den zwei semitransparenten Spiegelschichten angeordneten dielektrischen Schicht. Ein solcher mehrschichtiger Aufbau, der bei der Betrachtung im Auflicht goldfarben erscheint und bei der Betrachtung im Durchlicht einen blauen Farbton zeigt, ist z.B. aus der WO 2011/082761 A1 bekannt. Als semitransparente Spiegelschicht eignet sich insbesondere ein Metall, das von der Gruppe bestehend aus Al, Ag, Ni, Cr, Cu, Au und einer Legierung eines oder mehrerer der vorstehend genannten Elemente gewählt ist, wobei Al oder Ag als semitransparente Spiegelschicht bevorzugt werden und Al insbesondere bevorzugt wird. Geeignete mehrschichtige Aufbauten mit zwei semitransparenten Spiegelschichten und einer zwischen den zwei semitransparenten Spiegelschichten angeordneten dielektrischen Schicht haben vorzugsweise die folgende gegenständliche Beschaffenheit:
- die beiden semitransparenten Spiegelschichten werden bevorzugt von Al oder Ag gewählt; die dielektrische Schicht ist insbesondere eine SiO2 -Schicht;
- im Falle, dass jede der beiden semitransparenten Spiegelschichten auf Al beruht, liegt die jeweilige bevorzugte Schichtdicke in einem Bereich von 5 nm bis 20 nm, insbesondere bevorzugt in einem Bereich von 10 nm bis 14 nm; die dielektrische SiO2-Schicht hat vorzugsweise eine Schichtdicke in einem Bereich von 50 nm bis 450 nm, weiter bevorzugt in einem Bereich von 80 nm bis 260 nm, wobei die Bereiche von 80nm bis 100nm und von 220nm bis 240nm speziell für die Bereitstellung eines Gold/Blau-Farbwechsels besonders bevorzugt werden;
- im Falle, dass jede der beiden semitransparenten Spiegelschichten auf Ag beruht, liegt die jeweilige bevorzugte Schichtdicke in einem Bereich von 15 nm bis 25 nm; die dielektrische SiO2 -Schicht hat vorzugsweise eine Schichtdicke in einem Bereich von 50 nm bis 450 nm, weiter bevorzugt in einem Bereich von 80 nm bis 260 nm, wobei die Bereiche von 80nm bis 100nm und von 220nm bis 240nm speziell für die Bereitstellung eines Gold/Blau-Farbwechsels besonders bevorzugt werden.

Die genannten mehrschichtigen Schichtaufbauten ermöglichen nicht nur die Erzeugung einer semitransparenten Funktionsschicht, die bei Betrachtung im Auflicht goldfarben erscheint und bei der Betrachtung im Durchlicht einen blauen Farbton zeigt, sondern es können je nach Wahl der Schichtdicke insbesondere der dielektrischen Schicht weitere Farbwechsel erzeugt werden, z.B.
- im Auflicht Magenta, im Durchlicht Blau-Grün;
- im Auflicht Türkis, im Durchlicht Orange-Gelb;
- im Auflicht Gold, im Durchlicht Blau-Violett;
- im Auflicht Silber, im Durchlicht Violett.

Weitere bevorzugte reflektierende Prägestrukturen enthalten z.B. eine Flüssigkristallschicht, die bei der Betrachtung im Auflicht eine andere Farbe wie bei der Betrachtung im Durchlicht zeigt. Alternativ und/ oder zusätzlich kann ein unterschiedliches Auflicht-/Durchlicht-Erscheinungsbild dadurch bewerkstelligt werden, dass man die Flüssigkristallschicht mit einer Reliefstruktur kombiniert, insbesondere einer diffraktiven Reliefstruktur, einer mikrooptischen Reliefstruktur oder einer Sublambda-Struktur.

Weitere bevorzugte reflektierende Prägestrukturen enthalten z.B. eine Druckschicht mit einer Effektpigment-Zusammensetzung, die bei der Betrachtung im Auflicht eine andere Farbe wie bei der Betrachtung im Durchlicht zeigt, insbesondere einen Gold/Blau-Farbwechsel, einen Gold/Violett-Farbwechsel, einen Grün-Gold/Magenta-Farbwechsel, einen Violett/Grün-Farbwechsel oder einen Silber/Opak-Farbwechsel zeigt. Solche Druckfarben werden z.B. in der WO 2011/064162 A2 beschrieben. Alternativ und/ oder zusätzlich kann ein unterschiedliches Auflicht-/Durchlicht-Erscheinungsbild dadurch bewerkstelligt werden, dass man die Druckschicht mit einer Reliefstruktur kombiniert, insbesondere einer diffraktiven Reliefstruktur, einer mikrooptischen Reliefstruktur oder einer Sublambda-Struktur.

Die eine diffraktive Struktur bildende Reliefstruktur ist insbesondere eine Hologrammstruktur. Die Abmessungen der Strukturelemente der diffraktiven Struktur liegen vorzugsweise in der Größenordnung der Lichtwellenlänge, weiter bevorzugt in einem Bereich, der größer als 100nm und weniger als 1µm ist, wobei ein Bereich größer als 300nm und weniger als 1µm insbesondere bevorzugt ist.

Die eine Mikrospiegelanordnung bildende Reliefstruktur wird hierin auch als mikrooptische Reliefstruktur bezeichnet. Die Herstellung einer mikrooptischen Reliefstruktur ist im Stand der Technik bekannt (siehe z.B. die WO 2014/060089 A2). Die Abmessungen der Strukturelemente der Mikrospiegelanordnung liegen vorzugsweise in einem Bereich, der größer als 1µm und weniger als 40µm ist, wobei ein Bereich größer als 1µm und weniger als 30µm insbesondere bevorzugt ist. Die Abmessungen der Strukturelemente der Mikrospiegelanordnung weisen beispielsweise eine Höhe bis zu 15µm und eine laterale Ausdehnung bis zu 30µm auf. Dabei sind sowohl die Höhe, als auch die laterale Ausdehnung der Strukturelemente der Mikrospiegelanordnung vorzugsweise größer als 1µm.

Weitere bevorzugte mikrooptische Reliefstrukturen sind z.B. aus der WO 2007/079857 A1 bekannt. Hierbei hat die reflektierende Mikrostruktur die Form eines Mosaiks aus einer Vielzahl reflektierender Mosaikelemente, die durch die Parameter Größe, Umrissform, Reliefform, Reflexionsvermögen und räumliche Ausrichtung charakterisiert sind und die ein vorbestimmtes Motiv bilden, indem verschiedene Gruppen von Mosaikelementen mit unterschiedlichen charakteristischen Parametern einfallendes Licht in unterschiedliche Raumbereiche reflektieren, und bei dem die Mosaikelemente eine laterale Abmessung unterhalb der Auflösungsgrenze des Auges aufweisen.

Weitere Ausführungsbeispiele sowie Vorteile der Erfindung werden nachfolgend anhand der schematisch stark vereinfachten Figuren erläutert, bei deren Darstellung auf eine maßstabs- und proportionsgetreue Wiedergabe verzichtet wurde, um die Anschaulichkeit zu erhöhen.

Es zeigen:
Figuren 1 und 2 die Herstellung eines erfindungsgemäßen Transfermaterials gemäß einem ersten Ausführungsbeispiel;
Figuren 3 und 4 die Applikation eines Transfer-Patches auf ein Wertdokumentsubstrat;
Figuren 5 bis 8 die Herstellung eines erfindungsgemäßen Transfermaterials gemäß einem zweiten Ausführungsbeispiel;
Figuren 9 und 10 die Applikation eines Transfer-Patches auf ein Wertdokumentsubstrat.

Figuren 1 und 2 veranschaulichen die Herstellung eines erfindungsgemäßen Transfermaterials gemäß einem ersten Ausführungsbeispiel.

Gemäß der Figur 1 wird zunächst ein Transferfolienaufbau bereitgestellt. Der Transferfolienaufbau basiert auf einer Trägerfolie 1, einer oder mehreren darauf befindlichen Funktionsschichten 2 sowie einer Heißsiegellackschicht 3. Die Funktionsschichten 2 stellen optisch variable Sicherheitsmerkmale bereit, also z.B. Prägehologramme, Mikrospiegelelemente, Subwellenlängenstrukturen und dergleichen. Die optisch variablen Sicherheitsmerkmale sind in der Regel durch einen Prägelack, z.B. einen UV-Prägelack, mit darin eingeprägten Mikrostrukturen sowie einer zumindest bereichsweise vorliegenden Metallisierung gegeben. Die Funktionsschichten 2 weisen nur eine schwache Haftung an der Trägerfolie 1 auf, was z.B. durch eine schlechte Haftung des Prägelacks an der Trägerfolie 1 oder durch die Einbringung einer speziellen Trennschicht erreicht werden kann.

Gemäß der Figur 2 wird auf den in der Figur 1 gezeigten Transferfolienaufbau eine Lochmaske 4 aufgebracht. Die Lochmaske 4 kann insbesondere durch eine Lochfolie gegeben sein, aus der die Formen der gewünschten Patche ausgestanzt sind. Eine solche Lochfolie 4 wird auf den Transferfolienaufbau vorteilhaft aufkaschiert. Dies kann mit einem zusätzlichen Kaschierkleber erfolgen (in der Figur 2 nicht gezeigt) oder einfach durch Nutzung der Klebkraft des ohnehin vorhandenen Heißsiegellacks 3. Mit Vorteil kann die dem Heißsiegellack 3 zugewandte Seite vorher mit einem Primer versehen sein, der ein besseres Verkleben von Lochfolie 4 und Funktionsschichten 2 ermöglicht. Lochfolie 4 und Funktionsschichten 2 können auch nur bereichsweise verklebt werden.

Figuren 3 und 4 veranschaulichen die Applikation eines Transfer-Patches gemäß dem ersten Ausführungsbeispiel auf ein Wertdokumentsubstrat, im vorliegenden Beispiel ein Sicherheitspapier zur Herstellung von Banknoten.

Bei der Applikation wird der Patch wie üblich erwärmt, wobei der Heißsiegellack 3 aufschmilzt und mit dem Papiersubstrat 5 verklebt (siehe Figur 3). Die Erwärmung kann dabei bereichsweise (d.h. in einem Bereich, der etwas größer als der Patch selbst ist) oder vollflächig erfolgen.

Wie in der Figur 4 gezeigt wird, trennt man dann den Folienaufbau 6 vom Papiersubstrat 5. Somit verbleiben die Funktionsschichten 2 im Patch-Bereich am Papiersubstrat 5, da der Heißsiegellack 3 zum Papier 5 für eine stärkere Haftung sorgt als die Haftung zwischen Trägerfolie 1 und Funktionsschichten 2. Im Bereich außerhalb des Patches verbleiben die Funktionsschichten 2 auf der Trägerfolie 1.

Die Maskenfolie 4 erfüllt dabei zwei Aufgaben:
i) die Verhinderung des Verklebens von Funktionsschichten 2 und Papiersubstrat 5; und
ii) die Stabilisierung des Schichtverbunds zur Verhinderung des Aufreißens der Funktionsschicht 2 in Bereichen außerhalb des Patches.

Figuren 5 bis 8 veranschaulichen die Herstellung eines erfindungsgemäßen Transfermaterials gemäß einem zweiten Ausführungsbeispiel.

Gemäß der Figur 5 wird zunächst ein Transferfolienaufbau bereitgestellt. Der Transferfolienaufbau basiert auf einer Trägerfolie 7, einer oder mehreren darauf befindlichen Funktionsschichten 8 sowie einer Heißsiegellackschicht 9. Die Funktionsschichten 8 stellen optisch variable Sicherheitsmerkmale bereit, also z.B. Prägehologramme, Mikrospiegelelemente, Subwellenlängenstrukturen und dergleichen. Die optisch variablen Sicherheitsmerkmale sind in der Regel durch einen Prägelack, z.B. einen UV-Prägelack, mit darin eingeprägten Mikrostrukturen sowie einer zumindest bereichsweise vorliegenden Metallisierung gegeben. Die Funktionsschichten 8 weisen nur eine schwache Haftung an der Trägerfolie 7 auf, was z.B. durch eine schlechte Haftung des Prägelacks an der Trägerfolie 7 oder durch die Einbringung einer speziellen Trennschicht erreicht werden kann.

Gemäß der Figur 6 wird der in der Figur 5 gezeigte Transferverbund in den Bereichen außerhalb des späteren Patches mit einem Kaschierkleber 10 versehen (der Kaschierkleber 10 ist allerdings nicht zwingend erforderlich; alternativ könnte der bereits vorhandene Heißsiegellack 9 bereichsweise aufgeschmolzen oder aktiviert werden) und anschließend mit einer Folie 11 verklebt. Aufgrund der Positionierungstoleranzen von Verklebung und Stanz-Schnitt ist es vorteilhaft, die Verklebung mit ausreichend Abstand vom Patch enden zu lassen.

Gemäß der Figur 7 werden dann die Patchformen ausgestanzt (die durchzogenen Linien 12 veranschaulichen das Stanzwerkzeug) und die Folie 11 in den Bereichen der Löcher z.B. mittels Druckluft oder mittels Ziehen über eine scharfe Kante entfernt.

Ein wesentlicher Vorteil dieser Variante ist, dass die Patche nach der Applikation auf das Wertdokumentsubstrat nicht aus dem Funktionsschichtenverbund herausgerissen werden müssen (also ein Bruch innerhalb der Funktionsschichten erfolgen muss), sondern die Funktionsschichten am Patch-Rand bereits durch das Stanzen sauber durchtrennt sind (siehe die in der Figur 8 gestrichelt dargestellten Stanzlinien 13). Dies führt zu sehr sauberen Patch-Rändern.

Figuren 9 und 10 veranschaulichen die Applikation des Transfer-Patches gemäß dem zweiten Ausführungsbeispiel auf ein Wertdokumentsubstrat, im vorliegenden Beispiel ein Sicherheitspapier zur Herstellung von Banknoten.

Bei der Applikation wird der Patch wie üblich erwärmt, wobei der Heißsiegellack 9 aufschmilzt und mit dem Papiersubstrat 14 verklebt (siehe Figur 9). Die Erwärmung kann dabei bereichsweise (d.h. in einem Bereich, der etwas größer als der Patch selbst ist) oder vollflächig erfolgen.

Wie in der Figur 10 gezeigt wird, trennt man dann den Folienaufbau 15 vom Papiersubstrat 14. Somit verbleiben die Funktionsschichten 8 im Patch-Bereich am Papiersubstrat 14, da der Heißsiegellack 9 zum Papier 14 für eine stärkere Haftung sorgt als die Haftung zwischen Trägerfolie 7 und Funktionsschichten 8. Im Bereich außerhalb des Patches verbleiben die Funktionsschichten 8 auf der Trägerfolie 7.

## Patentansprüche

1. Sicherheitselement-Transfermaterial, umfassend
- einen Sicherheitselement-Schichtverbund, der eine Vielzahl von Schichten aufweist, wozu mindestens eine einen optisch variablen Effekt entfaltende Merkmalsschicht (2, 8) und eine Klebstoffschicht (3, 9) gehören, wobei die Merkmalsschicht die Schicht ist, die nach einer Übertragung eines Sicherheitselements auf ein Wertdokumentsubstrat einem Betrachter zugewandt ist; und
- ein Trägersubstrat (1, 7), das mit der Merkmalsschicht (2, 8) des Sicherheitselement-Schichtverbunds abtrennbar verbunden ist;
- eine zumindest eine Aussparung aufweisende Maskenschicht (4,11), die so beschaffen ist, dass der Sicherheitselement-Schichtverbund im Bereich der zumindest einen Aussparung der Maskenschicht (4, 11) durch Einwirkung von Druck und gegebenenfalls Wärme mittels der Klebstoffschicht (3, 9) mit dem Wertdokumentsubstrat (5, 14) verklebt und dann vom Trägersubstrat (1, 7) abgelöst werden kann, wobei im Bereich außerhalb der zumindest einen Aussparung der Maskenschicht (4, 11) ein Verkleben des Sicherheitselement-Schichtverbunds mit dem Wertdokumentsubstrat (5, 14) und ein darauffolgendes Ablösen des Sicherheitselement-Schichtverbunds vom Trägersubstrat (1, 7) verhindert wird,
**dadurch gekennzeichnet,**
**dass** die Maskenschicht (4, 11) durch eine Folie gebildet ist.

2. Sicherheitselement-Transfermaterial nach Anspruch 1, wobei die einen optisch variablen Effekt entfaltende Merkmalsschicht (2, 8) auf einer reflektierenden Prägestruktur beruht.

3. Sicherheitselement-Transfermaterial nach Anspruch 2, wobei die reflektierende Prägestruktur wie folgt beschaffen ist: (a) eine reflektierende diffraktive Struktur oder (b) eine reflektierende Mikrostruktur in Form eines Mosaiks aus einer Vielzahl reflektierender Mosaikelemente, die durch die Parameter Größe, Umrissform, Reliefform, Reflexionsvermögen und räumliche Ausrichtung charakterisiert sind und die ein vorbestimmtes Motiv bilden, indem verschiedene Gruppen von Mosaikelementen mit unterschiedlichen charakteristischen Parametern einfallendes Licht in unterschiedliche Raumbereiche reflektieren, und bei dem die Mosaikelemente eine laterale Abmessung unterhalb der Auflösungsgrenze des Auges aufweisen.

4. Sicherheitselement-Transfermaterial nach Anspruch 2 oder 3, wobei die reflektierende Prägestruktur (i) als Reflexionsschichten opake Metallschichten aufweist, oder (ii) als Reflexionsschichten transparente, hochbrechende Schichten aufweist, oder (iii) als Reflexionsschichten Dünnschichtelemente mit Farbkippeffekt, insbesondere mit einer reflektierenden Schicht und einer semitransparenten Schicht und einer dazwischen angeordneten dielektrischen Schicht aufweist, oder (iv) als Reflexionsschichten Schichten aus flüssigkristallinem Material, insbesondere aus cholesterischem flüssigkristallinem Material, aufweist oder (v) als Reflexionsschichten Druckschichten auf Grundlage von Effektpigment-Zusammensetzungen mit betrachtungswinkelabhängigem Effekt oder mit unterschiedlichen Farben bei Auflicht-Betrachtung und Durchlicht-Betrachtung aufweist oder (vi) als Reflexionsschichten den folgenden mehrschichtigen Aufbau aufweist: zwei semitransparente Schichten und eine zwischen den zwei semitransparenten Schichten angeordnete dielektrische Schicht, wobei der mehrschichtige Aufbau bei der Betrachtung im Auflicht einerseits und bei der Betrachtung im Durchlicht andererseits unterschiedliche Farbtöne aufweist.

5. Verfahren zum Herstellen eines Sicherheitselement-Transfermaterials nach einem der Ansprüche 1 bis 4, umfassend
a) das Bereitstellen eines Trägersubstrats (1, 7);
b) das Versehen des Trägersubstrats (1, 7) mit einem Sicherheitselement-Schichtverbund, der eine Vielzahl von Schichten aufweist, wozu mindestens eine einen optisch variablen Effekt entfaltende Merkmalsschicht (2, 8) und eine Klebstoffschicht (3, 9) gehören, wobei die Merkmalsschicht (2, 8) die Schicht ist, die nach einer Übertragung eines Sicherheitselements auf ein Wertdokumentsubstrat einem Betrachter zugewandt ist, wobei das Trägersubstrat (1, 7) mit der Merkmalsschicht (2, 8) des Sicherheitselement-Schichtverbunds abtrennbar verbunden wird;
c) das separate Bereitstellen einer zumindest eine Aussparung aufweisenden Maskenschicht (4, 11);
d) das Verkleben der Maskenschicht mit dem im Schritt b) erhaltenen Sicherheitselement-Schichtverbund, sodass ein Sicherheitselement-Transfermaterial erhalten wird, bei dem der Sicherheitselement-Schichtverbund im Bereich der zumindest einen Aussparung der Maskenschicht (4, 11) durch Einwirkung von Druck und gegebenenfalls Wärme mittels der Klebstoffschicht (3, 9) mit einem Wertdokumentsubstrat verklebt und dann vom Trägersubstrat (1, 7) abgelöst werden kann, wobei im Bereich außerhalb der zumindest einen Aussparung der Maskenschicht (4, 11) ein Verkleben des Sicherheitselement-Schichtverbunds mit dem Wertdokumentsubstrat und ein darauffolgendes Ablösen des Sicherheitselement-Schichtverbunds vom Trägersubstrat (1, 7) verhindert wird.

6. Verfahren zum Herstellen eines Sicherheitselement-Transfermaterials nach einem der Ansprüche 1 bis 4, umfassend
a) das Bereitstellen eines Trägersubstrats (1, 7);
b) das Versehen des Trägersubstrats (1, 7) mit einem Sicherheitselement-Schichtverbund, der eine Vielzahl von Schichten aufweist, wozu mindestens eine einen optisch variablen Effekt entfaltende Merkmalsschicht (2, 8) und eine Klebstoffschicht (3, 9) gehören, wobei die Merkmalsschicht (2, 8) die Schicht ist, die nach einer Übertragung eines Sicherheitselements auf ein Wertdokumentsubstrat einem Betrachter zugewandt ist, wobei das Trägersubstrat mit der Merkmalsschicht (2, 8) des Sicherheitselement-Schichtverbunds abtrennbar verbunden wird;
c) das Aufbringen einer für das Erzeugen einer zumindest eine Aussparung aufweisenden Maskenschicht (4, 11) geeigneten Folie auf den im Schritt b) erhaltenen Sicherheitselement-Schichtverbund, wobei die Folie lediglich im Bereich außerhalb der zu erzeugenden zumindest einen Aussparung mit dem Sicherheitselement-Schichtverbund verklebt wird und im Bereich der zu erzeugenden zumindest einen Aussparung nicht mit dem Sicherheitselement-Schichtverbund verklebt wird;
d) das Erzeugen zumindest einer Aussparung in der im Schritt c) erhaltenen Folie, um auf diese Weise eine Maskenschicht (4, 11) zu erzeugen, sodass ein Sicherheitselement-Transfermaterial erhalten wird, bei dem der Sicherheitselement-Schichtverbund im Bereich der zumindest einen Aussparung der Maskenschicht (4, 11) durch Einwirkung von Druck und gegebenenfalls Wärme mittels der Klebstoffschicht (3, 9) mit einem Wertdokumentsubstrat verklebt und dann vom Trägersubstrat (1, 7) abgelöst werden kann, wobei im Bereich außerhalb der zumindest einen Aussparung der Maskenschicht (4, 11) ein Verkleben des Sicherheitselement-Schichtverbunds mit dem Wertdokumentsubstrat (5, 14) und ein darauffolgendes Ablösen des Sicherheitselement-Schichtverbunds vom Trägersubstrat (1, 7) verhindert wird.

7. Verfahren nach Anspruch 6, wobei im Schritt d) das Erzeugen zumindest einer Aussparung in der im Schritt c) erhaltenen Folie mittels Ausstanzen erfolgt und das ausgestanzte Folienmaterial entfernt wird.

8. Verfahren nach Anspruch 7, wobei im Schritt des Ausstanzens nicht nur die in eine Maskenschicht (4, 11) zu überführende Folie mit Stanzlinien versehen wird, sondern auch der zu transferierende Sicherheitselement-Schichtverbund mit Stanzlinien versehen wird.

## Claims

1. A security element transfer material, comprising
a security element layer composite which has a multiplicity of layers, including at least one feature layer (2, 8) developing an optically variable effect and an adhesive layer (3, 9), wherein the feature layer is the layer which faces a viewer after a security element has been transferred to a value document substrate; and
a carrier substrate (1, 7) which is detachably connected to the feature layer (2, 8) of the security element layer composite;
a mask layer (4, 11) having at least one cutout, which is configured such that the security element layer composite in the region of the at least one cutout of the mask layer (4, 11) can be adhesively bonded to the value document substrate (5, 14) by the action of pressure and possibly heat by means of the adhesive layer (3, 9) and then detached from the carrier substrate (1, 7), wherein, in the region outside the at least one cutout of the mask layer (4, 11), the security element layer composite is prevented from adhering to the value document substrate (5, 14) and from a subsequent detachment of the security element layer composite from the carrier substrate (1, 7),
**characterized in that** the mask layer (4, 11) is formed by a foil.

2. The security element transfer material according to claim 1, wherein the feature layer (2, 8) developing an optically variable effect is based on a reflective embossed structure.

3. The security element transfer material according to claim 2, wherein the reflective embossed structure is configured as follows: (a) a reflective diffractive structure or (b) a reflective microstructure in the form of a mosaic of a multiplicity of reflective mosaic elements which are determined by the parameters size, contour shape, relief shape, reflectivity and spatial alignment and which form a predetermined motif in that different groups of mosaic elements with different characteristic parameters reflect incident light into different spatial regions, and in which the mosaic elements have a lateral dimension below the resolution limit of the eye.

4. The security element transfer material according to claim 2 or 3, wherein the reflective embossed structure (i) as reflective layers has opaque metal layers, or (ii) as reflective layers has transparent, highly refractive layers, or (iii) as reflective layers has thin-film elements with a color shift effect, in particular with a reflective layer and a semitransparent layer and an interposed dielectric layer, or (iv) as reflective layers has layers of liquid crystalline material, in particular of cholesteric liquid crystalline material, or (v) as reflective layers has printed layers based on effect pigment compositions with viewing angle-dependent effect or with different colors when viewed in incident light and when viewed in transmitted light or (vi) as reflective layers has the following multilayer structure: two semitransparent layers and one dielectric layer arranged between the two semitransparent layers, wherein the multilayer structure has different color tones when viewed in incident light on the one hand and when viewed in transmitted light on the other hand.

5. A method for manufacturing a security element transfer material according to any of claims 1 to 4, comprising
a) making available a carrier substrate (1, 7);
b) supplying the carrier substrate (1, 7) with a security element layer composite which has a multiplicity of layers, including at least one feature layer (2, 8) developing an optically variable effect and an adhesive layer (3, 9), wherein the feature layer (2, 8) is the layer which faces a viewer after a security element has been transferred to a value document substrate, wherein the carrier substrate (1, 7) is detachably connected to the feature layer (2, 8) of the security element layer composite;
c) separately making available a mask layer (4, 11) having at least one cutout;
d) adhesively bonding the mask layer to the security element layer composite obtained in step b), so that a security element transfer material is obtained in which the security element layer composite in the region of the at least one cutout of the mask layer (4, 11) can be adhesively bonded to a value document substrate by the action of pressure and possibly heat by means of the adhesive layer (3, 9) and then detached from the carrier substrate (1, 7), wherein, in the region outside the at least one cutout of the mask layer (4, 11), the security element layer composite is prevented from adhering to the value document substrate and from a subsequent detachment of the security element layer composite from the carrier substrate (1, 7).

6. A method for manufacturing a security element transfer material according to any of claims 1 to 4, comprising
a) making available a carrier substrate (1, 7);
b) supplying the carrier substrate (1, 7) with a security element layer composite which has a multiplicity of layers, including at least one feature layer (2, 8) developing an optically variable effect and an adhesive layer (3, 9), wherein the feature layer (2, 8) is the layer which faces a viewer after a security element has been transferred to a value document substrate, wherein the carrier substrate is detachably connected to the feature layer (2, 8) of the security element layer composite;
c) applying a foil suitable for producing a mask layer (4, 11) having at least one cutout onto the security element layer composite obtained in step b), wherein the foil is adhesively bonded to the security element layer composite merely in the region outside the at least one cutout to be produced and in the region of the at least one cutout to be produced is not adhesively bonded to the security element layer composite;
d) producing at least one cutout in the foil obtained in step c) in order to produce a mask layer (4, 11) in this manner, so that a security element transfer material is obtained in which the security element layer composite in the region of the at least one cutout of the mask layer (4, 11) can be adhesively bonded to a value document substrate by the action of pressure and possibly heat by means of the adhesive layer (3, 9) and then detached from the carrier substrate (1, 7), wherein, in the region outside the at least one cutout of the mask layer (4, 11), the security element layer composite is prevented from adhering to the value document substrate (5, 14) and from a subsequent detachment of the security element layer composite from the carrier substrate (1, 7).

7. The method according to claim 6, wherein in step d) the production of at least one cutout in the foil obtained in step c) is effected by means of punching and the punched-out foil material is removed.

8. The method according to claim 7, wherein in the step of punching out not only the foil to be converted into a mask layer (4, 11) is supplied with punch lines, but also the security element composite layer to be transferred is provided with punch lines.

## Revendications

1. Matériau de transfert pour élément de sécurité, comprenant
un composite de couches pour élément de sécurité, ayant une pluralité de couches à laquelle appartiennent au moins une couche caractéristique (2, 8) déployant un effet optiquement variable et une couche de colle (3, 9), cependant que la couche caractéristique est la couche qui, après une transposition d'un élément de sécurité sur un substrat pour document de valeur, est tournée vers un observateur ; et
un substrat porteur (1, 7) joint de manière séparable à la couche caractéristique (2, 8) du composite de couches pour élément de sécurité ;
une couche de masquage (4, 11) comprenant au moins un évidement, laquelle est telle que le composite de couches pour élément de sécurité, dans la zone du au moins un évidement de la couche de masquage (4, 11), par l'effet de pression et éventuellement de chaleur, peut être collé avec le substrat pour document de valeur (5, 14) au moyen de la couche de colle (3, 9) et ensuite détaché du substrat porteur (1, 7), cependant que, dans la zone à l'extérieur du au moins un évidement de la couche de masquage (4, 11), un collage du composite de couches pour élément de sécurité avec le substrat pour document de valeur (5, 14) et un détachement subséquent du composite de couches pour élément de sécurité du substrat porteur (1, 7) est empêché,
**caractérisée en ce que** la couche de masquage (4, 11) est constituée par une feuille.

2. Matériau de transfert pour élément de sécurité selon la revendication 1, cependant que la couche caractéristique (2, 8) déployant un effet optiquement variable repose sur une structure gaufrée réfléchissante.

3. Matériau de transfert pour élément de sécurité selon la revendication 2, cependant que la structure gaufrée réfléchissante est telle que suit : (a) une structure diffractive réfléchissante ou (b) une microstructure réfléchissante sous forme d'une mosaïque en une pluralité d' éléments de mosaïque réfléchissants qui sont **caractérisés par** les paramètres taille, forme de contours, forme de relief, réflectivité et orientation spatiale et qui constituent un motif prédéterminé, ce qui a lieu en ce que différents groupes d'éléments de mosaïque ayant différents paramètres caractéristiques réfléchissent de la lumière incidente dans différentes zone spatiales, et dans lequel les éléments de mosaïque ont une dimension latérale en-dessous de la limite de résolution de l'oeil humain.

4. Matériau de transfert pour élément de sécurité selon la revendication 2 ou 3, cependant que la structure gaufrée réfléchissante (i) comporte comme couches de réflexion des couches opaques de métal, ou comporte (ii) comme couches de réflexion des couches transparentes à indice de réfraction élevé, ou comporte (iii) comme couches de réflexion des éléments en couche mince à effet de changement des couleurs par basculement, en particulier avec une couche réfléchissante et une couche semi-transparente et une couche diélectrique agencée entre elles, ou comporte (iv) comme couches de réflexion des couches en matériau cristaux liquides, en particulier en matériau cristaux liquides cholestérique, ou comporte (v) comme couches de réflexion des couches imprimées sur la base de compositions de pigments à effets à effet dépendant de l'angle d'observation ou à couleurs différentes lors d'une observation en lumière incidente et lors d'une observation en lumière transmise, ou comporte (vi) comme couches de réflexion la disposition multicouche suivante : deux couches semi-transparentes et une couche diélectrique agencée entre les deux couches semi-transparentes, cependant que la disposition multicouche présente, lors d'une observation en lumière incidente d'une part, et lors d'une observation en lumière transmise d'autre part, différentes teintes.

5. Procédé de fabrication d'un matériau de transfert pour élément de sécurité selon une des revendications de 1 à 4, comprenant
a) la mise à disposition d'un substrat porteur (1, 7)
b) le placement, sur le substrat porteur (1, 7), d'un composite de couches pour élément de sécurité ayant une pluralité de couches à laquelle appartiennent au moins une couche caractéristique (2, 8) déployant un effet optiquement variable et une couche de colle (3, 9), cependant que la couche caractéristique (2, 8) est la couche qui, après une transposition d'un élément de sécurité sur un substrat pour document de valeur, est tournée vers un observateur, cependant que le substrat porteur (1, 7) est joint de manière séparable à la couche caractéristique (2, 8) du composite de couches pour élément de sécurité ;
c) la mise a disposition distincte d'une couche de masquage (4, 11) comprenant au moins un évidement ;
d) le collage de la couche de masquage avec le composite de couches pour élément de sécurité obtenu à l'étape b), de telle sorte qu'un matériau de transfert pour élément de sécurité est obtenu, dans lequel le composite de couches pour élément de sécurité, dans la zone du au moins un évidement de la couche de masquage (4, 11), par l'effet de pression et éventuellement de chaleur, peut être collé avec un substrat pour document de valeur au moyen de la couche de colle (3, 9) et ensuite détaché du substrat porteur (1, 7), cependant que, dans la zone a l'extérieur du au moins un un évidement de la couche de masquage (4, 11), un collage du composite de couches pour élément de sécurité avec le substrat pour document de valeur et un détachement subséquent du composite de couches pour élément de sécurité du substrat porteur (1, 7) est empêché.

6. Procédé de fabrication d'un matériau de transfert pour élément de sécurité selon une des revendications de 1 à 4, comprenant
a) la mise a disposition d'un substrat porteur (1, 7)
b) le placement, sur le substrat porteur (1, 7), d'un composite de couches pour élément de sécurité ayant une pluralité de couches à laquelle appartiennent au moins une couche caractéristique (2, 8) déployant un effet optiquement variable et une couche de colle (3, 9), cependant que la couche caractéristique (2, 8) est la couche qui, après une transposition d'un élément de sécurité sur un substrat pour document de valeur, est tournée vers un observateur, cependant que le substrat porteur est joint de manière séparable à la couche caractéristique (2, 8) du composite de couches pour élément de sécurité ;
c) l'application d'une feuille adaptée à la génération d'une couche de masquage (4, 11) comportant au moins un évidement sur le composite de couches pour élément de sécurité obtenu à l'étape b), cependant que la feuille est collée au composite de couches pour élément de sécurité seulement dans la zone à l'extérieur du au moins un évidement à générer et n'est pas collée au composite de couches pour élément de sécurité dans la zone du au moins un évidement à générer ;
d) la génération d'au moins un évidement dans la feuille obtenue à l'étape c) afin de, de cette façon, générer une couche de masquage (4, 11), de telle sorte qu'un matériau de transfert pour élément de sécurité est obtenu, dans lequel le composite de couches pour élément de sécurité, dans la zone du au moins un évidement de la couche de masquage (4, 11), par l'effet de pression et éventuellement de chaleur, peut être collé avec un substrat pour document de valeur au moyen de la couche de colle (3, 9) et ensuite détaché du substrat porteur (1, 7), cependant que, dans la zone à l'extérieur du au moins un évidement de la couche de masquage (4, 11), un collage du composite de couches pour élément de sécurité avec le substrat pour document de valeur (5, 14) et un détachement subséquent du composite de couches pour élément de sécurité du substrat porteur (1, 7) est empêché.

7. Procédé selon la revendication 6, cependant que, à l'étape d), la génération d'au moins un évidement dans la feuille obtenue à l'étape c) a lieu par découpe, et que le matériau de feuille découpé est enlevé.

8. Procédé selon la revendication 7, cependant que, à l'étape de la découpe, non seulement la feuille à faire insérer dans une couche de masquage (4, 11) est pourvue de lignes de découpe, mais aussi le composite de couches pour élément de sécurité à transférer est pourvu de lignes de découpe.
